# DEMANDE DE BREVET EUROPEEN

(11) **EP 4 702 889 A1**
(43) Date de publication de la demande: **04.03.2026**
(21) Numéro de dépôt: 25197830.0
(22) Date de dépôt: 25.08.2025
(51) Int. Cl.: A47G 29/12, A47G 29/16

(54) **ENSEMBLE MIXTE DE BOÎTES AUX LETTRES ET À COLIS ET PROCÉDÉ DE LIVRAISON DE COLIS AU NIVEAU D'UN TEL ENSEMBLE MIXTE**

(30) Priorité: 27.08.2024 FR 2409129
(71) Demandeur: Societe Renz Sarl, 57915 Woustviller (FR)
(72) Inventeur: SUPERNAT, Thierry, 57670 NEBING (FR); ERBRECH, Nicolas, 57412 ACHEN (FR)
(74) Mandataire: Ipsilon

(57) **Abrégé**

La présente invention a pour objet un ensemble mixte (1) de boîtes aux lettres (2) et de boîte(s) à colis (3, 3', 3") comprenant au moins une pluralité de boîtes aux lettres (2) et au moins au moins deux, boîte(s) à colis (3, 3', 3") mutualisée(s) et attribuable(s) temporairement.

Cet ensemble mixte (1) est caractérisé en ce qu'il comprend un coffret (6) à clé(s) pour le retour et le stockage de la ou des clé(s) des boîte(s) à colis (3, 3', 3"), ce coffret (6) comportant une porte d'accès (6') pourvue d'une serrure électrique avec un organe (7) de commande, en ce que chacune des serrures des portes (4) des boîtes aux lettres (2) est actionnable mécaniquement, mais aussi électriquement au moins à l'ouverture par le biais d'un organe de commande (8) respectif, et en ce que ledit ensemble mixte (1) comprend en outre un module (1') de contrôle d'accès global et d'alimentation sélective des serrures à actionnement mixte des boîtes aux lettres (2) et de la serrure électrique du coffret à clé(s) (6), les organes de commande (7 et 8) étant avantageusement du type à contact ou à pression.

## Description

La présente invention concerne le domaine des équipements en lien avec la distribution de courrier et la livraison de colis, notamment dans des immeubles collectifs, ou des emplacements spécifiques regroupant des points de distribution pour plusieurs destinataires. Elle a pour objet un ensemble mixte de boîtes aux lettres et de boîte(s) à colis comprenant, associées à des alvéoles distinctes, d'une part, au moins une pluralité de boîtes aux lettres individuelles ou attribuées chacune à un propriétaire déterminé et, d'autre part, au moins une, préférentiellement au moins deux, boîte(s) à colis mutualisée(s) et attribuable(s) temporairement à un propriétaire d'une des boîtes aux lettres précitées. Elle a également pour objet un procédé de livraison de colis au niveau d'un tel ensemble mixte.

En particulier avec l'avènement de l'e-commerce et de la multiplication des achats en ligne et donc des livraisons de colis chez les particuliers, le besoin de boîtes à colis plus nombreuses et/ou plus grandes est de plus en plus urgent, autant dans les constructions neuves que dans le cadre de la réhabilitation ou de l'amélioration des constructions existantes.

De nombreuses solutions électroniques de gestion de telles boîtes à colis, technologiquement sophistiquées, sont déjà connues, en particulier en lien avec des services d'e-conciergerie. Il existe aussi des solutions moins sophistiquées mettant en œuvre des serrures électroniques ou numériques. Enfin, des solutions entièrement mécaniques sont également connues, en particulier celle divulguée dans la demande de brevet français FR 3 148 519 A1 au nom de la demanderesse.

Face à ces propositions connues et pour certaines déjà mises en œuvre, la présente invention s'est fixée comme but de proposer une solution de compromis, susceptible d'exploiter le potentiel des boîtes aux lettres pour recevoir des colis, technologiquement simple, offrant une sécurité élevée pour la livraison des colis et simple d'utilisation pour le livreur et l'utilisateur destinataire, et préférentiellement flexible dimensionnellement.

A cet effet, l'invention a pour objet un ensemble mixte de boîtes aux lettres et de boîte(s) à colis comprenant, associées à des alvéoles distinctes respectives, d'une part, au moins une pluralité de boîtes aux lettres individuelles ou attribuées chacune à un propriétaire déterminé et, d'autre part, au moins une, préférentiellement au moins deux, boîte(s) à colis mutualisée(s) et attribuable(s) temporairement à un propriétaire d'une des boîtes aux lettres précitées, les portes des boîtes aux lettres et boîte(s) à colis comportant des serrures actionnables par clés et ledit ensemble mixte comprenant avantageusement également une interface homme/machine de commande et de contrôle,
ensemble mixte caractérisé en ce qu'il comprend un coffret à clé(s) pour le retour et le stockage de la ou des clé(s) de la ou des boîte(s) à colis, ce coffret comportant une porte d'accès pourvue d'une serrure électrique avec un organe de commande au moins à l'ouverture, en ce que chacune des serrures des portes des boîtes aux lettres comprenant un organe de verrouillage mécanique, est également actionnable électriquement au moins à l'ouverture par le biais d'un organe de commande respectif, et en ce que ledit ensemble mixte comprend en outre un module de contrôle d'accès global et d'alimentation sélective des serrures à actionnement mixte des boîtes aux lettres et de la serrure électrique du coffret à clé(s), les organes de commande étant avantageusement du type à contact, sensitif ou à pression.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
[Fig. 1A], [Fig. 1B] et [Fig. 1C] sont des vues en élévation frontale d'ensembles mixte selon trois modes de réalisation différents de l'invention ;
[Fig. 2] est une vue partielle en élévation frontale d'un quatrième mode de réalisation d'un ensemble mixte selon l'invention ;
[Fig. 3] est une vue en perspective d'un mode de réalisation de l'alvéole renfermant le module de contrôle d'accès global et d'alimentation sélective et le coffret à clés, et pouvant faire partie de l'un des ensembles mixtes représentés figures 1 et 2 à titre de variante de réalisation ;
[Fig. 4] est une vue en perspective de l'alvéole de la figure 3 avec son enveloppe partiellement enlevée ;
[Fig. 5] est une vue en perspective de l'alvéole renfermant le module de contrôle d'accès global et d'alimentation sélective et le coffret à clés, et faisant partie de l'ensemble mixte représenté figures 1C ;
[Fig. 6] est une vue en perspective d'une boîte aux lettres faisant partie de l'un des ensembles mixtes représentés figures 1 et 2 ;
[Fig. 7A] et [Fig. 7B] sont des vues en perspective de la boîte aux lettres de la figure 6, la porte étant en position ouverte ;
[Fig. 8A] et [Fig. 8B] sont respectivement des vues partielles en perspective et en élévation illustrant les composantes mécanique et électromécanique de la serrure équipant la boîte aux lettres des figures 6 et 7, selon un premier mode de réalisation de l'invention ;
[Fig. 9A] et [Fig. 9B] sont des vues de détail en perspective illustrant l'interaction entre les composantes mécanique et électromécanique de la serrure équipant la boîte aux lettres des figures 6 à 8, selon une première variante de réalisation ;
[Fig. 10A] et [Fig. 10B] sont des vues de détail en perspective illustrant l'interaction entre les composantes mécanique et électromécanique de la serrure équipant la boîte aux lettres des figures 6 à 8, selon une seconde variante de réalisation ;
[Fig. 11] est une vue partielle en perspective et en élévation illustrant les composantes mécanique et électrique de la serrure équipant la boîte aux lettres des figures 6 et 7, selon un second mode de réalisation de l'invention ;
[Fig. 12A] et [Fig. 12B] sont des vues de détail de l'objet de la figure 11 illustrant deux positions différentes de la serrure mécanique ;
[Fig. 13] représente un logigramme des étapes possibles d'un procédé de livraison d'un colis dans une boîte aux lettres ou dans une boîte à colis, selon une première variante de réalisation de l'invention ;
[Fig. 14] représente un logigramme des étapes possibles d'un procédé de livraison d'un colis dans une boîte aux lettres, selon une seconde variante de réalisation de l'invention ;
[Fig. 15] représente un logigramme des étapes possibles d'un procédé de retrait d'un colis déposé dans une boîte aux lettres selon la première ou seconde variante de réalisation de l'invention illustrée figure 13 ou 14 ;
[Fig. 16] est une représentation schématique d'un circuit d'alimentation électrique d'un ensemble mixte selon l'invention ;
[Fig. 17] est une représentation schématique d'un circuit d'alimentation électrique d'une boîte aux lettres faisant partie d'un ensemble mixte selon l'invention (vue développée du détail A de la figure 16 à une autre échelle) ;
[Fig. 18A] et [Fig. 18B] sont des vues en perspective d'un mode de réalisation d'une clé pour boîte à colis, avec son porte-clé, respectivement en position escamotée et déployée (par pivotement), faisant partie de l'ensemble mixte selon l'invention.

Les figures 1, et partiellement la figure 2, montrent différentes réalisations d'un ensemble mixte (1) de boîtes aux lettres (2) et de boîte(s) à colis (3, 3', 3").

Cet ensemble mixte (1) comprend, associées à des alvéoles distinctes respectives, d'une part, au moins une pluralité de boîtes aux lettres (2) individuelles ou attribuées chacune à un propriétaire déterminé et, d'autre part, au moins une, préférentiellement au moins deux, boîte(s) à colis (3, 3', 3") mutualisée(s) et attribuable(s) temporairement à un propriétaire d'une des boîtes aux lettres (2) précitées. De plus, les portes (4, 5) des boîtes aux lettres (2) et boîte(s) à colis (3, 3', 3") comportent des serrures (4', 5') actionnables par clés et ledit ensemble mixte (1) comprend avantageusement également une interface homme/machine (11) de commande et de contrôle.

Conformément à l'invention, cet ensemble mixte (1) comprend en outre un coffret (6) à clé(s) pour le retour et le stockage de la ou des clé(s) (5") de la ou des boîte(s) à colis (3, 3', 3"), ce coffret (6) comportant une porte d'accès (6') pourvue d'une serrure électrique (6") avec un organe de commande (7). De plus, chacune des serrures (4') des portes (4) des boîtes aux lettres (2) est (en plus de sa possibilité d'ouverture mécanique) également actionnable électriquement au moins à l'ouverture, de son organe de verrouillage mécanique, par le biais d'un organe de commande (8) respectif. Enfin, ledit ensemble mixte (1) comprend en outre un module (1') de contrôle d'accès global et d'alimentation sélective des serrures (4') à actionnement mixte des boîtes aux lettres (2) et de la serrure électrique (6") du coffret à clé(s) (6), les organes de commande (7 et 8) étant avantageusement du type à contact, sensitif ou à pression.

Grâce à ces dispositions, l'invention fournit un ensemble mixte (1) à faible contenu technologiques (notamment à faible « intelligence » logicielle), permettant d'exploiter le potentiel des boîtes aux lettres pour recevoir des colis, d'optimiser l'utilisation des boîtes à colis par une attribution temporaire ou momentanée selon les besoins des livraisons, et d'offrir une sécurité élevée pour la livraison des colis (en plus des boîtes à colis dédiées), tout en restant simple d'utilisation pour le livreur et l'utilisateur destinataire. De plus, la solution proposée est aisément modulable et flexible dimensionnellement (ajout de boîtes à colis supplémentaires), et peut être mise en œuvre dans le cadre d'une restauration ou extension d'un ensemble existant.

On comprend aisément que le livreur d'un colis (facteur ou autre), après avoir été authentifié par le module (1') de contrôle d'accès et après que ce dernier ait activé l'alimentation des serrures (4') des portes des boîtes aux lettres et de la serrure (6") du coffret à clés, peut soit i) directement déposer son ou ses colis dans la boite aux lettres du destinataire après avoir ouvert la porte correspondante par simple appui/contact, soit ii) pendre une clé (5") dans la boîte à clés (porte ouverte par simple appui/contact), ouvrir la porte de la boîte à colis disponible choisie, y déposer le colis et mettre ensuite la clé (5") dans la boîte aux lettres du destinataire. En privilégiant l'alternative i) lorsqu'elle est possible, on limite le recours aux boîtes à colis et leur nombre peut donc être limité.

L'ensemble mixte (1) comprend avantageusement plusieurs (au moins deux) boîtes à colis (3, 3', 3"), de taille(s) identique ou différentes. Ces boîtes à colis (3, 3', 3") peuvent être ou non intégrées constructivement avec les boîtes aux lettres (2) dans une même structure de cadre, ou éventuellement former au moins en partie une construction séparée, bien que proximale, voire accolée, éventuellement rapportée ultérieurement. De manière préférée, et en vue de favoriser une solution technologiquement simple, la serrure de la ou de chaque boite à colis (3, 3', 3") est exclusivement de nature mécanique.

Les organes de commande (7 et 8) peuvent notamment consister en des boutons pression ou des surfaces tactiles.

Les clés pour l'ouverture, et éventuellement la fermeture, des portes (4) des boîtes aux lettres (2) et les clés (5") pour l'ouverture, et éventuellement la fermeture, des boîtes à colis (3, 3', 3") sont préférentiellement des clés pour des serrures (4', 5') mécaniques. Cette solution permet de limiter la complexité et le coût de l'ensemble mixte. Toutefois, au moins l'un de ces deux types de clés peut en variante consister en un type de clés sans contact (badges, cartes, ...) et les serrures (4', 5') correspondantes être des serrures à actionnement électrique associées à un lecteur, commun à toutes les boîtes (2 ; 3, 3', 3") visées ou propre à chacune des boîtes (2 ; 3, 3', 3") visées. Les serrures des portes des boîtes aux lettres (2) et/ou des boîtes à colis (3, 3', 3") peuvent éventuellement être du type à fermeture/verrouillage par « claquement » (verrouillage automatique en position fermée). Néanmoins, lorsque la taille d'au moins certaines des boîtes à colis (3, 3', 3") est telle qu'un enfant puisse s'y loger, une fermeture mécanique par clé est préférée.

Selon une caractéristique de l'invention, les serrures (4') à actionnement mixte des portes (4) des boîtes aux lettres (2) comprennent chacune, d'une part, une serrure mécanique (9) actionnable avec une clé adaptée et, d'autre part, une serrure électromécanique (9') ou un actionneur électrique (9") commandé(e) à l'ouverture par un organe (8) de commande à l'ouverture correspondant, chaque serrure (4') à actionnement mixte d'une porte (4) comprenant également un organe (10) de verrouillage mécanique de cette porte (4) en position fermée, lequel peut être déplacé par l'intermédiaire de la clé adaptée ou de l'organe de commande (8) correspondant, au moins vers sa configuration ou position d'ouverture ou de libération (voir figures 7 à 12). Les verrous (25) des serrures électromécaniques (9') peuvent être du type à fermeture par claquement (figures 8).

En accord avec une première variante de réalisation ressortant à titre d'exemple des figures 7 à 10, la serrure électromécanique (9') comporte une gâchette de déclenchement (19) pour un actionnement à l'ouverture ou libératoire de l'organe de verrouillage (10), la serrure mécanique (9) comprenant une came (20) apte à interagir avec cette gâchette (19), la fermeture ou l'engagement de l'organe de verrouillage (10) s'effectuant automatiquement à la fermeture de la porte (4) concernée.

En accord avec une seconde variante de réalisation ressortant à titre d'exemple des figures 11 et 12, la serrure (4') à actionnement mixte comprend un organe de verrouillage (10) sous forme de coulisse, la serrure mécanique (9) et l'actionneur électrique (9") comprenant une came respective (20, 20') reliée cinématiquement à ladite coulisse (10), cette dernière pouvant être déplacée en position de verrouillage et en position de déverrouillage par la serrure mécanique (9) ou l'actionneur électrique (9"), par ce dernier le cas échéant automatiquement après écoulement d'une temporisation suite à la fermeture de la porte (4) concernée.

Comme cela ressort des figures 1 à 5, l'interface homme/machine (11) peut avantageusement comprendre, d'une part, l'organe de commande (7) de la porte d'accès (6') du coffret (6) à clés (5"), et/ou, d'autre part, le module (1') de contrôle d'accès global et d'alimentation sélective des serrures (4') des boîtes aux lettres (2) et de la serrure électrique (6") du coffret à clé(s) (6), cette interface (11) étant avantageusement intégrée constructivement dans ledit ensemble mixte (1), par exemple dans une alvéole (21) présentant les dimensions d'une boîte aux lettres (2).

Conformément à deux variantes constructives possibles, illustrées pour la première sur la figure 2 et pour la seconde sur les figures 1, les organes (8) de commande à l'ouverture électrique des portes (4) des différentes boîtes aux lettres (2) sont soit, en accord avec la première variante, tous regroupés au niveau de l'interface homme/machine (11) dudit ensemble mixte (1), soit montés chacun individuellement sur la porte (4) dont il contrôle l'ouverture, ce en accord avec la seconde variante. Une solution mixte est bien entendu également envisageable.

Conformément à un mode de réalisation préféré de l'invention, illustré sur les figures 1 à 5 sous forme de différentes variantes constructives, la porte d'accès (6') du coffret (6) à clé(s) pour le retour et le stockage des clé(s) (5") des boîte(s) à colis (3, 3', 3") comporte au moins une ouverture (12) pour l'introduction d'au moins un type de clés (5") dans le coffret (6). De plus, ledit coffret (6) renferme au moins un dispositif (13) de réception ordonnée, et éventuellement de transfert, préférentiellement guidé et avantageusement favorisé par la pesanteur, de chaque clé (9) ayant traversée l'ouverture (12) correspondante. En outre, le dispositif (13), et la ou les clé(s) (5") qu'il contient éventuellement, n'est accessible(s) qu'à l'état ouvert de la porte d'accès (6') du coffret (6) à clé(s), l'extraction d'une clé (5") du dispositif (13) s'effectuant à une position décalée verticalement vers le bas par rapport à l'ouverture (12) d'introduction de clé(s).

Un tel mode de réalisation entièrement mécanique permet d'aboutir à une gestion simple, efficace et sécurisée des boîtes à colis (3, 3', 3") mutualisées, sans faire appel à une quelconque intelligence électronique, ni même nécessiter une alimentation en énergie.

Dans le ou chaque dispositif (13) ne sont présentes, et disponibles pour le facteur ou le livreur, que les clés (5") des boîtes à colis (3, 3', 3") disponibles (boîtes libres). En outre, le système de remise/distribution des clés (5"), du type « premier entré, premier sorti », découlant de l'arrangement ordonnées desdites clés dans les rails ou goulottes de réception et de transfert des dispositifs (13), permet une rotation de 'l'utilisation des boîtes à colis (3, 3', 3").

Avantageusement, et comme le montrent à titre d'exemple les figures 4, 5 et 18, chaque clé (5") pour boîte à colis (3, 3', 3"), consistant en une clé pour serrure mécanique ou en un badge pour serrure électronique en fonction du type de serrures (5') équipant les portes (5) des boîtes à colis (3, 3', 3"), est associée à un porte-clé (14), préférentiellement avec au moins un message informatif ou une indication, signalant la présence d'un colis dans la boîte à colis (3, 3', 3") correspondant à cette clé (5") et fournissant avantageusement l'identification de la boîte à colis (3, 3', 3") concernée, ledit porte-clé (14) pouvant en outre comporter un message additionnel invitant à retourner la clé (5") concernée dans le coffret (6) à clés après retrait du colis.

En accord avec un ensemble mixte (1) polyvalent, et comme le montrent les figures 1A et 1C, ce dernier comprend avantageusement au moins deux types ou formats de boîtes à colis (3 et 3'), le cas échéant au moins trois types ou formats de boîtes à colis (3, 3' et 3"), par exemple de tailles différentes, et autant de types de clés (5") différents. De plus, un dispositif (13) de réception ordonnée et de transfert de clés (5 ") est prévu pour chaque type ou format de boîte à colis (3, 3'), la ou les clés (5") de chaque type de boîte à colis (3, 3', 3") étant assemblée avec un type particulier correspondant de porte-clé (14), formant avantageusement détrompeur. Les au moins deux boîtes à colis peuvent également être de nature ou de constitution différentes, et par exemple, pour au moins une, être isolée thermiquement, renforcée structurellement (éventuellement blindée) ou étanche.

De manière similaire et en accord avec des boîtes à colis différentes, il peut être prévu que l'ensemble mixte (1) comprenne au moins deux types distincts de porte-clé (14) présentant entre eux des formes et/ou au moins une dimension différente(s), chaque type de porte-clé étant associé à un type ou format de boîte à colis (3, 3', 3"), et que la porte d'accès (6') du coffret à clés (6) comporte autant d'ouvertures (12) d'introduction que de types distincts de porte-clé (14), chaque ouverture (12) présentant une forme n'autorisant le passage que d'un type de porte-clé (14) et coopérant avec un dispositif (13) de réception ordonnée et de transfert propre associé.

Comme illustré sur les figures 18 à titre d'exemple, chaque porte-clé (14) peut se présenter sous la forme d'un jeton ou d'une plaquette, préférentiellement de forme arrondie ou circulaire, ce jeton ou cette plaquette formant le corps du badge pour serrure électronique ou comportant un logement dans lequel la clé pour serrure mécanique peut être escamotée, par exemple par pivotement et/ou translation.

Préférentiellement, et dans un souci de standardisation constructive, ressortant des figures 1 à 5, le module (1') de contrôle d'accès global et d'alimentation sélective des serrures (4') des boîtes aux lettres (2) et de la serrure électrique (6") du coffret à clé(s) (6), faisant partie de l'interface homme/machine (11) de commande et de contrôle de l'ensemble mixte (1), est monté, avec le coffret à clés (6) et/ou avec les organes (8) déportés de commande électrique des portes (4') des différentes boîtes aux lettres (2), et avantageusement avec des moyens (15) d'alimentation électrique de l'ensemble mixte (1), dans une alvéole (21) intégrée à cet ensemble mixte (1).

En fonction de la solution technique retenue, le module (1') de contrôle d'accès global et d'alimentation sélective comprend au moins un moyen parmi un clavier numérique (18), un lecteur avec ou sans contact (18') (notamment pour smartphone, assistant digital ou badge), un lecteur biométrique (notamment pour empreintes ou autres), un lecteur optique, par exemple pour QR code, un récepteur pour une transmission sécurisée par onde radio à faible distance (par exemple un lecteur WIFI ou Bluetooth), un récepteur pour une transmission sécurisée par ondes lumineuses ou sonores et une serrure sécurisée (18") pour clé universelle du type « Passe postal». Bien entendu, pour aboutir à un fonctionnement plus polyvalent, plusieurs des moyens précités peuvent être présents simultanément.

Comme le montrent les figures 7 et 11, en relation avec une construction facilitant la livraison et le retrait, les portes (4) des boîtes aux lettres (2) et la porte d'accès (6') du coffret (6) à clé(s), ainsi qu'éventuellement les portes (5) des boîtes à colis (3, 3', 3"), notamment lorsqu'elles sont équipées de serrures électriques, comportent au moins un moyen (16) d'éjection automatique de la porte (4, 5, 6') concernée à l'ouverture, par exemple électrique, pneumatique ou à ressort. Ce moyen (16) peut par exemple consister en un pion éjecteur comprenant un corps attaché à l'alvéole et dans lequel est monté un axe sollicité par un ressort et destiné à repousser la porte.

Afin d'empêcher l'accès à une boîte aux lettres (2) dans laquelle repose (déjà/encore) un colis (non retiré), ledit ensemble mixte (1) peut comprendre, pour chacune des portes (4) des boîtes aux lettres (2), équipée d'une serrure (4') comprenant, d'une part, une serrure mécanique (9) actionnable avec une clé adaptée et, d'autre part, une serrure électromécanique (9') ou un actionneur électrique (9"), actionnable sélectivement par un organe (8) de commande à l'ouverture, mais également par la serrure mécanique (9), un circuit (17) n'autorisant l'ouverture d'une porte (4) considérée par le biais de l'organe de commande (8), suite à une première ouverture de cette porte (4) par le biais de cet organe (8), qu'après ouverture de cette porte (4) par le biais de la serrure mécanique (9) (voir figure 17).

Par ailleurs, et en vue de permettre à un propriétaire de boîte aux lettres (2) d'interdire le dépôt de colis dans sa boîte aux lettres, il peut être prévu que l'ensemble mixte (1) comprenne également, pour chacune des portes (4) des boîtes aux lettres (2), un moyen de commutation (22) permettant d'empêcher, de façon séparée et individuelle pour chaque boîte aux lettres (2), l'alimentation électrique de la serrure (4') à actionnement mixte de la porte (4) concernée.

L'invention a également pour objet un procédé de livraison d'au moins un colis par un facteur ou un livreur autorisé au niveau d'un ensemble mixte (1) tel que décrit précédemment.

Ce procédé est caractérisé en ce qu'il consiste essentiellement, pour le facteur ou le livreur autorisé, à interagir avec le module (1') de contrôle d'accès global et d'alimentation sélective pour activer l'alimentation électrique des serrures (4') à actionnement mixte des boîtes aux lettres (2) et de la serrure électrique (6") du coffret à clé(s) (6), puis, en fonction notamment de la taille et/ou de la nature dudit au moins un colis, i) soit à provoquer l'ouverture de la porte (4) de la boîte aux lettres (2) du propriétaire destinataire du ou des colis par action sur l'organe (8) de commande à l'ouverture correspondant et à y déposer ledit au moins un colis, ii) soit à provoquer l'ouverture de la porte (6') du coffret (6) à clés (5") par action sur l'organe (7) de commande à l'ouverture correspondant, à prélever une clé (5") d'une boîte à colis (3, 3', 3") libre et adaptée au(x) colis à livrer, à déposer ledit au moins un colis dans la boîte considérée après ouverture de sa porte et à déposer la clé (5") précitée dans la boîte aux lettres (2) du propriétaire destinataire du ou des colis par introduction à travers l'ouverture (4"') d'introduction du courrier de la porte (4) de ladite boîte aux lettres (2).

Ce procédé répond également au problème posé à l'invention, au moins en termes de facilité de mise en œuvre et de sécurisation de la livraison.

Deux variantes de ce procédé sont illustrées sur les figures 13 et 14. Dans chaque variante, les deux possibilités de livraison (boîte aux lettres ou boîte à colis) sont envisageables et illustrées par les deux branches parallèles.

Le retrait d'un colis par un destinataire propriétaire d'une boîte aux lettres (qui aura éventuellement été averti par messagerie de la livraison de son colis) s'effectue soit directement depuis sa boîte aux lettres, soit dans une boîte à colis (parmi l'ensemble des boîtes à colis mutualisées) qui lui aura été attribuée temporairement, par remise dans sa boîte aux lettres d'une clé (5") permettant d'ouvrir cette boîte à colis. Ces deux possibilités ressortent des deux branches parallèles de l'organigramme de la figure 15.

La fermeture des portes (4 et 6') respectivement des boîtes aux lettres (2) et du coffret (6) à clés (5"), ouvertes par le biais de l'organe de commande (7, 8) correspondant, peut être réalisée par simple poussée jusqu'à enclenchement de l'organe de verrouillage de la serrure (4', 6") correspondante. Il peut en être de même pour la fermeture des portes (5) des boîtes à colis (3, 3', 3") lorsque ces dernières sont équipées de serrures électriques.

Les portes (4) des boîtes aux lettres (2) ouvertes par les propriétaires avec leur clé sont refermées par le biais de ces dernières. Il en est de même pour la fermeture des portes (5) des boîtes à colis (3, 3', 3") lorsque ces dernières sont équipées de serrures (5') mécaniques (variante préférée).

L'activation conditionnelle de l'alimentation électrique des serrures (4') à actionnement mixte des boîtes aux lettres (2) et de la serrure électrique (6") du coffret à clé(s) (6), par le biais du module (1') de contrôle d'accès global et d'alimentation sélective, correspond sensiblement à la fonction d'ouverture totale (OT) mécanique d'un ensemble traditionnel de boîtes aux lettres dont les portes d'accès sont montées sur un cadre commun pivotable, mais sans que l'ensemble mixte (1) selon l'invention ne comporte un tel cadre collectif commun. Une différence réside toutefois dans le fait que les portes doivent ensuite encore être effectivement ouvertes individuellement par le livreur par appui sur les organes (7, 8) de commande à l'ouverture desdites portes.

Comme le montre la figure 16, le procédé met avantageusement en œuvre une fonction de temporisation pour maintenir l'alimentation électrique des serrures (4') à actionnement mixte des boîtes aux lettres (2) et de la serrure électrique (6") du coffret à clé(s) (6), pendant une durée prédéterminée, après son activation par le module (1') de contrôle d'accès global et d'alimentation sélective.

Le procédé selon l'invention peut, le cas échéant individuellement pour chaque boîte aux lettres (2), comprendre deux types de processus de livraison, au choix du propriétaire, à savoir un processus normal et un processus sécurisé, dit de « livraison unique ».

Le processus de livraison « normal » d'un colis dans une boîte aux lettres (2) peut être expliqué à l'aide des figures 13 et 16.

En suivant les étapes de la figure 13 interprétées en relation avec la figure 16, on relève que, pour les boîtes aux lettres (2) pour lesquelles les propriétaires ont autorisé le dépôt de colis (par fermeture de l'interrupteur 22), le circuit électrique d'ouverture de la boîte (2) desservant la serrure (4') correspondante est alimenté par la source (24) lorsque l'interrupteur associé au module (1') de contrôle d'accès global et d'alimentation sélective est passant. Cette alimentation globale de toutes les boîtes acceptant le dépôt de colis est maintenue pendant une durée prédéterminée grâce au circuit de temporisation (23). Par appui sur l'organe de commande (8) de la porte (4) de la boîte aux lettres (2) concernée, le livreur ouvre ladite porte (4), dépose le colis et referme la porte.

En variante, le procédé peut consister, après ouverture de la porte (4) d'une boîte aux lettres (2) donnée par le biais de l'organe (8) correspondant de commande à l'ouverture, à conditionner toute nouvelle ouverture de cette porte (4) par le biais de cet organe de commande (8) à une ouverture mécanique de ladite porte (4) par le propriétaire de cette boîte aux lettres (2) par le biais de sa clé, cette fonctionnalité pouvant être activée sélectivement par le propriétaire de la boîte aux lettres concernée.

A titre d'exemple pratique, ce processus de livraison d'un colis dans une boîte aux lettres (2) avec mise en œuvre de la sécurité « livraison unique » peut être expliqué à l'aide des figures 14, 16 et 17.

Tout d'abord, en suivant les étapes de la figure 14 interprétées en relation avec la figure 16, on relève que, pour les boîtes aux lettres (2) pour lesquelles les propriétaires ont autorisé le dépôt de colis (par fermeture de l'interrupteur 22), le circuit électrique d'ouverture de la boîte (2) desservant la serrure (4') correspondante est alimenté par la source (24) lorsque l'interrupteur associé au module (1') de contrôle d'accès global et d'alimentation sélective est passant. Cette alimentation globale de toutes les boîtes acceptant le dépôt de colis est maintenue pendant une durée prédéterminée grâce au circuit de temporisation (23).

Ensuite, en suivant les étapes consécutives de la figure 14 interprétées en relation avec la figure 17, on relève que la porte (4) concernée est ouverte par le biais de la composante électrique (9', 9") de la serrure (4') à actionnement mixte après appui sur l'organe de commande (8) associé. Après dépôt du colis, la fermeture de la porte (4) est détectée et active un circuit de sécurité (17) qui coupe l'alimentation électrique de la composante électrique (9', 9") de la serrure (4'), tout en maintenant sa propre alimentation (étape : activation sécurité « livraison unique « sur la figure 14). Cette situation (impossibilité d'ouvrir la porte 4 avec l'organe de commande 8) perdure jusqu'à actionnement à l'ouverture de la serrure mécanique (9) qui coupe l'alimentation du circuit de sécurité (17) et autorise ainsi à nouveau l'ouverture conditionnelle de la porte (4) visée par le biais de la composante électrique (9', 9") de la serrure (4') à actionnement mixte après appui sur l'organe de commande (8) associé (par le livreur et après qu'il soit à nouveau alimenté par la source (24) à travers l'interrupteur associé au module (1') de contrôle d'accès global et d'alimentation sélective, et rendu passant.

La source d'alimentation électrique (24) peut correspondre à un réseau public ou privé, ou de manière alternative à une batterie ou un moyen de stockage électrique comparable, éventuellement associé(e) à un moyen de génération autonome (panneau solaire, éolienne, ...). Le module (1') de contrôle d'accès global et d'alimentation sélective peut quant à lui éventuellement être alimenté séparément par pile.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Ensemble mixte (1) de boîtes aux lettres (2) et de boîte(s) à colis (3, 3', 3") comprenant, associées à des alvéoles distinctes respectives, d'une part, au moins une pluralité de boîtes aux lettres (2) individuelles ou attribuées chacune à un propriétaire déterminé et, d'autre part, au moins une, préférentiellement au moins deux, boîte(s) à colis (3, 3', 3") mutualisée(s) et attribuable(s) temporairement à un propriétaire d'une des boîtes aux lettres (2) précitées, les portes (4, 5) des boîtes aux lettres (2) et boîte(s) à colis (3, 3', 3") comportant des serrures (4', 5') actionnables par clés et ledit ensemble mixte (1) comprenant avantageusement également une interface homme/machine (11) de commande et de contrôle,
ensemble mixte (1) **caractérisé en ce qu'**il comprend un coffret (6) à clé(s) pour le retour et le stockage de la ou des clé(s) (5") de la ou des boîte(s) à colis (3, 3', 3"), ce coffret (6) comportant une porte d'accès (6') pourvue d'une serrure électrique (6") avec un organe (7) de commande au moins à l'ouverture, **en ce que** chacune des serrures (4') des portes (4) des boîtes aux lettres (2), comprenant un organe de verrouillage mécanique (10), est également actionnable électriquement au moins à l'ouverture par le biais d'un organe de commande (8) respectif, et **en ce que** ledit ensemble mixte (1) comprend en outre un module (1') de contrôle d'accès global et d'alimentation sélective des serrures (4') à actionnement mixte des boîtes aux lettres (2) et de la serrure électrique (6") du coffret à clé(s) (6), les organes de commande (7 et 8) étant avantageusement du type à contact, sensitif ou à pression.

2. Ensemble mixte (1) selon la revendication 1, **caractérisé en ce que** les serrures (4') à actionnement mixte des portes (4) des boîtes aux lettres (2) comprennent chacune, d'une part, une serrure mécanique (9) actionnable avec une clé adaptée et, d'autre part, une serrure électromécanique (9') ou un actionneur électrique (9") commandé(e) à l'ouverture par un organe (8) de commande à l'ouverture correspondant, chaque serrure (4') à actionnement mixte d'une porte (4) comprenant également un organe (10) de verrouillage mécanique de cette porte (4) en position fermée, lequel peut être déplacé par l'intermédiaire de la clé adaptée ou de l'organe de commande (8) correspondant, au moins vers sa configuration ou position d'ouverture ou de libération.

3. Ensemble mixte (1) selon la revendication 2, **caractérisé en ce que** la serrure électromécanique (9') comporte une gâchette de déclenchement (19) pour un actionnement à l'ouverture ou libératoire de l'organe de verrouillage (10), la serrure mécanique (9) comprenant une came (20) apte à interagir avec cette gâchette (19), la fermeture ou l'engagement de l'organe de verrouillage (10) s'effectuant automatiquement à la fermeture de la porte (4) concernée.

4. Ensemble mixte (1) selon la revendication 2, **caractérisé en ce que** la serrure (4') à actionnement mixte comprend un organe de verrouillage (10) sous forme de coulisse, la serrure mécanique (9) et l'actionneur électrique (9") comprenant une came respective (20, 20') reliée cinématiquement à ladite coulisse (10), cette dernière pouvant être déplacée en position de verrouillage et en position de déverrouillage par la serrure mécanique (9) ou l'actionneur électrique (9"), par ce dernier le cas échéant automatiquement après écoulement d'une temporisation suite à la fermeture de la porte (4) concernée.

5. Ensemble mixte (1) selon l'une quelconque des revendications 1 à 4, **caractérisé en ce que** l'interface homme/machine (11) comprend, d'une part, l'organe de commande (7) de la porte d'accès (6') du coffret (6) à clés (5"), et/ou, d'autre part, le module (1') de contrôle d'accès global et d'alimentation sélective des serrures (4') des boîtes aux lettres (2) et de la serrure électrique (6") du coffret à clé(s) (6), cette interface (11) étant avantageusement intégrée constructivement dans ledit ensemble mixte (1), par exemple dans une alvéole (21) présentant les dimensions d'une boîte aux lettres (2).

6. Ensemble mixte (1) selon l'une quelconque des revendications 1 à 5, **caractérisé en ce que** les organes (8) de commande à l'ouverture électrique des portes (4) des différentes boîtes aux lettres (2) sont soit tous regroupés au niveau de l'interface homme/machine (11) dudit ensemble mixte (1), soit montés chacun individuellement sur la porte (4) dont il contrôle l'ouverture.

7. Ensemble mixte (1) selon l'une quelconque des revendications 1 à 6, **caractérisé en ce que** la porte d'accès (6') du coffret (6) à clé(s) pour le retour et le stockage des clé(s) (5") des boîte(s) à colis (3, 3', 3") comporte au moins une ouverture (12) pour l'introduction d'au moins un type de clés (5") dans le coffret (6) et **en ce que** ledit coffret (6) renferme au moins un dispositif (13) de réception ordonnée, et éventuellement de transfert, préférentiellement guidé et avantageusement favorisé par la pesanteur, de chaque clé (9) ayant traversée l'ouverture (12) correspondante, et **en ce que** le dispositif (13), et la ou les clé(s) (5") qu'il contient éventuellement, n'est accessible(s) qu'à l'état ouvert de la porte d'accès (6') du coffret (6) à clé(s), l'extraction d'une clé (5") du dispositif (13) s'effectuant à une position décalée verticalement vers le bas par rapport à l'ouverture (12) d'introduction de clé(s).

8. Ensemble mixte (1) selon l'une quelconque des revendications 1 à 7, **caractérisé en ce que** chaque clé (5") pour boîte à colis (3, 3', 3"), consistant en une clé pour serrure mécanique ou en un badge pour serrure électronique en fonction du type de serrures (5') équipant les portes (5) des boîtes à colis (3, 3', 3"), est associée à un porte-clé (14), préférentiellement avec au moins un message informatif ou une indication, signalant la présence d'un colis dans la boîte à colis (3, 3', 3") correspondant à cette clé (5") et fournissant avantageusement l'identification de la boîte à colis (3, 3', 3") concernée, ledit porte-clé (14) pouvant en outre comporter un message additionnel invitant à retourner la clé (5") concernée dans le coffret (6) à clés après retrait du colis.

9. Ensemble mixte (1) selon l'une quelconque des revendications 1 à 8, **caractérisé en ce qu'**il comprend au moins deux types ou formats de boîtes à colis (3 et 3'), les cas échéant au moins trois types ou formats de boîtes à colis (3, 3' et 3"), par exemple de tailles différentes, et autant de types de clés (5") différents, et **en ce qu'**un dispositif (13) de réception ordonnée et de transfert de clés (5 ") est prévu pour chaque type ou format de boîte à colis (3, 3'), la ou les clés (5") de chaque type de boîte à colis (3, 3', 3") étant assemblée avec un type particulier correspondant de porte-clé (14), formant avantageusement détrompeur.

10. Ensemble mixte (1) selon l'une quelconque des revendications 1 à 9, **caractérisé en ce qu'**il comprend au moins deux types distincts de porte-clé (14) présentant entre eux des formes et/ou au moins une dimension différente(s), chaque type de porte-clé étant associé à un type ou format de boîte à colis (3, 3', 3"), et **en ce que** la porte d'accès (6') du coffret à clés (6) comporte autant d'ouvertures (12) d'introduction que de types distincts de porte-clé (14), chaque ouverture (12) présentant une forme n'autorisant le passage que d'un type de porte-clé (14) et coopérant avec un dispositif (13) de réception ordonnée et de transfert propre associé.

11. Ensemble mixte (1) selon l'une quelconque des revendications 8 à 10, **caractérisé en ce que** chaque porte-clé (14) se présente sous la forme d'un jeton ou d'une plaquette, préférentiellement de forme arrondie ou circulaire, ce jeton ou cette plaquette formant le corps du badge pour serrure électronique ou comportant un logement dans lequel la clé pour serrure mécanique peut être escamotée, par exemple par pivotement et/ou translation.

12. Ensemble mixte (1) selon l'une quelconque des revendications 1 à 11, **caractérisé en ce que** le module (1') de contrôle d'accès global et d'alimentation sélective des serrures (4') des boîtes aux lettres (2) et de la serrure électrique (6") du coffret à clé(s) (6), faisant partie de l'interface homme/machine (11) de commande et de contrôle de l'ensemble mixte (1), est monté, avec le coffret à clés (6) et/ou avec les organes (8) déportés de commande électrique des portes (4') des différentes boîtes aux lettres (2), et avantageusement avec des moyens (15) d'alimentation électrique de l'ensemble mixte (1), dans une alvéole (21) intégrée à cet ensemble mixte (1).

13. Ensemble mixte (1) selon l'une quelconque des revendications 1 à 12 **caractérisé en ce que** le module (1') de contrôle d'accès global et d'alimentation sélective comprend au moins un moyen parmi un clavier numérique (18), un lecteur avec ou sans contact (18'), un lecteur biométrique, un lecteur optique, par exemple pour QR code, un récepteur pour une transmission sécurisée par onde radio à faible distance, un récepteur pour une transmission sécurisée par ondes lumineuses ou sonores et une serrure sécurisée (18") pour clé universelle du type « Passe postal ».

14. Ensemble mixte (1) selon l'une quelconque des revendications 1 à 13, **caractérisé en ce que** les portes (4) des boîtes aux lettres (2) et la porte d'accès (6') du coffret (6) à clé(s), ainsi qu'éventuellement les portes (5) des boîtes à colis (3, 3', 3"), notamment lorsqu'elles sont équipées de serrures électriques, comportent au moins un moyen (16) d'éjection automatique de la porte (4, 5, 6') concernée à l'ouverture, par exemple électrique, pneumatique ou à ressort.

15. Ensemble mixte (1) selon l'une quelconque des revendications 1 à 14, **caractérisé en ce qu'**il comprend également, pour chacune des portes (4) des boîtes aux lettres (2), équipée d'une serrure (4') comprenant, d'une part, une serrure mécanique (9) actionnable avec une clé adaptée et, d'autre part, une serrure électromécanique (9') ou un actionneur électrique (9"), actionnable sélectivement par un organe (8) de commande à l'ouverture, mais également par la serrure mécanique (9), un circuit (17) n'autorisant l'ouverture d'une porte (4) considérée par le biais de l'organe de commande (8), suite à une première ouverture de cette porte (4) par le biais de cet organe (8), qu'après ouverture de cette porte (4) par le biais de la serrure mécanique (9).

16. Ensemble mixte (1) selon l'une quelconque des revendications 1 à 15, **caractérisé en ce qu'**il comprend également, pour chacune des portes (4) des boîtes aux lettres (2), un moyen de commutation (22) permettant d'empêcher, de façon séparée et individuelle pour chaque boîte aux lettres (2), l'alimentation électrique de la serrure (4') à actionnement mixte de la porte (4) concernée.

17. Procédé de livraison d'au moins un colis par un facteur ou un livreur autorisé au niveau d'un ensemble mixte (1) selon l'une quelconque des revendications 1 à 16, **caractérisé en ce qu'**il consiste essentiellement, pour le facteur ou le livreur autorisé, à interagir avec le module (1') de contrôle d'accès global et d'alimentation sélective pour activer l'alimentation électrique des serrures (4') à actionnement mixte des boîtes aux lettres (2) et de la serrure électrique (6") du coffret à clé(s) (6), puis, en fonction notamment de la taille et/ou de la nature dudit au moins un colis, i) soit à provoquer l'ouverture de la porte (4) de la boîte aux lettres (2) du propriétaire destinataire du ou des colis par action sur l'organe (8) de commande à l'ouverture correspondant et à y déposer ledit au moins un colis, ii) soit à provoquer l'ouverture de la porte (6') du coffret (6) à clés (5") par action sur l'organe (7) de commande à l'ouverture correspondant, à prélever une clé (5") d'une boîte à colis (3, 3', 3") libre et adaptée au(x) colis à livrer, à déposer ledit au moins un colis dans la boîte considérée après ouverture de sa porte et à déposer la clé (5") précitée dans la boîte aux lettres (2) du propriétaire destinataire du ou des colis par introduction à travers l'ouverture (4"') d'introduction du courrier de la porte (4) de ladite boîte aux lettres (2).

18. Procédé de livraison selon la revendication 17, **caractérisé en ce qu'**il consiste, après une ouverture de la porte (4) d'une boîte aux lettres (2) donnée par le biais de l'organe (8) correspondant de commande à l'ouverture, à conditionner toute nouvelle ouverture de cette porte (4) par le biais de cet organe de commande (8) à une ouverture mécanique de ladite porte (4) par le propriétaire de cette boîte aux lettres (2) par le biais de sa clé, cette fonctionnalité pouvant être activée sélectivement par le propriétaire de la boîte aux lettres concernée.

19. Procédé de livraison selon la revendication 17 ou 18, **caractérisé en ce qu'**il met en œuvre une fonction de temporisation pour maintenir l'alimentation électrique des serrures (4') à actionnement mixte des boîtes aux lettres (2) et de la serrure électrique (6") du coffret à clé(s) (6), pendant une durée prédéterminée, après son activation par le module (1') de contrôle d'accès global et d'alimentation sélective.
